# EUROPÄISCHE PATENTSCHRIFT

(11) **EP 2 534 980 B1**
(45) Veröffentlichungstag und Bekanntmachung des Hinweises auf die Patenterteilung: **10.08.2016**
(21) Anmeldenummer: 12171259.0
(22) Anmeldetag: 08.06.2012
(51) Int. Cl.: A47C 23/06

(54) **Randlager**
Edge bearing
Support de rebord

(30) Priorität: 15.06.2011 DE 202011101843 U; 10.10.2011 DE 202011106565 U; 13.12.2011 DE 202011109034 U
(43) Veröffentlichungstag der Anmeldung: 19.12.2012
(73) Patentinhaber: Diemer & Dr. Jaspert GbR, 85630 Grasbrunn (DE)
(72) Erfinder: Diemer, Gregor, 85456 Wartenberg (DE); Jaspert, Bodo Dr., 85630 Grasbrunn (DE)
(74) Vertreter: Manitz, Finsterwald & Partner GbR

(56) Entgegenhaltungen:
- EP-A1- 1 820 423
- EP-A1- 2 103 233
- DE-A1- 10 049 944
- DE-U1-202008 010 096
- US-A- 4 752 981

## Beschreibung

Die vorliegende Erfindung betrifft ein Randlager für Latten einer Untermatratze, insbesondere für Traglatten für Einzelstützelemente zur Abstützung einer Sitz- oder Liegefläche, mit einer Aufnahme, insbesondere Tasche, für das Ende mindestens einer Latte und einem Befestigungsteil zur Befestigung des Randlagers an einem Rahmen, insbesondere einem Rahmenlängsholm, gemäß dem Oberbegriff des Anspruchs 1.

Anstelle von herkömmlichen Lattenrosten werden heutzutage auch Untermatratzen verwendet, bei denen eine Vielzahl von Einzelstützelementen über die Sitz- oder Liegefläche verteilt ist. Die Einzelstützelemente sind dabei auf Latten angeordnet, die einen Rahmen aus Längs- und Querholmen überspannen. Die Latten können über Randlager mit den Längsholmen verbunden sein, die ähnlich wie Randlager von herkömmlichen Lattenrosten ausgebildet sind. Vorteilhaft ist dabei eine Höhenverstellbarkeit der Randlager zumindest in bestimmten Bereichen der Untermatratze, um eine Anpassung an den Körperbau des jeweiligen Nutzers vornehmen zu können.

Die DE 20 2008 010 096 U1 offenbart ein Randlager nach dem Oberbegriff des Anspruchs 1. Weiterer Stand der Technik ist aus US 4 752 981 A, EP 1 820 423 A1, EP 2 103 233 A1 und DE 100 49 944 A1 bekannt.

Der vorliegenden Erfindung liegt die Aufgabe zugrunde, ein verbessertes Randlager der eingangs genannten Art anzugeben.

Die Aufgabe wird durch ein Randlager mit den Merkmalen des Anspruchs 1 gelöst. Bevorzugte Weiterbildungen und Ausführungsformen der Erfindung sind in den abhängigen Ansprüchen angegeben.

Bei dem Randlager ist die Aufnahme als separates, in der Höhe verstellbar mit dem Befestigungsteil verbundenes Teil ausgebildet, welches über mindestens eine am Befestigungsteil vorgesehene Führung in der Höhe verschiebbar geführt und über Rastelemente in mindestens zwei übereinander angeordneten Positionen gegenüber dem Befestigungsteil verrastbar ist.

Durch die zweiteilige Ausgestaltung von Aufnahme und Befestigungsteil ist die Herstellung des Randlagers besonders einfach und kostengünstig. Auch besteht eine große Flexibilität, da ein Befestigungsteil mit unterschiedlichen Aufnahmen kombiniert werden kann.

Besonders bevorzugt ist es, wenn die Führung zugleich zur Verbindung der Aufnahme mit dem Befestigungsteil dient. Separate Verbindungselemente können dadurch entfallen.

Nach einer bevorzugten Ausgestaltung der Erfindung sind am Befestigungsteil mindestens zwei Führungen in Querrichtung der Latte betrachtet nebeneinander angeordnet, mit welchen die Aufnahme wahlweise verbindbar ist. Dadurch wird die Möglichkeit geschaffen, die Aufnahme auch in Querrichtung der Latte unterschiedlich anzuordnen und damit nicht nur die Höhe der Latte sondern auch ihre Position in Querrichtung der Latte, also insbesondere in Längsrichtung einer Liegefläche zu verstellen.

Eine weitere Verstellmöglichkeit ergibt sich dadurch, dass die Führungen nach einer weiteren Ausgestaltung der Erfindung derart mit Spiel ausgebildet sind, dass die Aufnahme wahlweise parallel oder geneigt zur Ebene der Sitz- oder Liegefläche der Untermatratze mit dem Befestigungsteil verrastbar ist. Durch Neigung der Aufnahme und damit der Latte kann eine Absenkung eines Einzelstützelements nur auf einer Seite desselben erfolgen. Damit ist eine noch feinere Höheneinstellung in Querrichtung der Latte, also insbesondere in Längsrichtung einer Liegefläche möglich.

Eine stabile Anordnung ergibt sich, wenn die Aufnahme nach noch einer Ausgestaltung der Erfindung an zwei Seiten geführt ist, insbesondere quer zur Latte betrachtet an ihrer vorderen Seite und an ihrer hinteren Seite.

Ebenfalls eine Erhöhung der Stabilität ergibt sich, wenn nach einer Ausgestaltung der Erfindung jeder Führung entsprechende Rastelemente zugeordnet sind. Bei zweiseitiger Führung ergibt sich somit auch eine zweiseitige Verrastung und damit eine stabile Verbindung zwischen der Aufnahme und dem Befestigungsteil.

Die Führungen können bevorzugt durch Schienen und korrespondierende Schienenaufnahmen gebildet sein, die zum einen an der Aufnahme und zum anderen am Befestigungsteil vorgesehen sind. Entsprechend können die Rastelemente durch im Querschnitt insbesondere elliptische Rastvorsprünge und korrespondierende Rastaufnahmen gebildet sein, die zum einen an der Aufnahme und zum anderen am Befestigungsteil vorgesehen sind. Beides ist jeweils herstellungstechnisch günstig und konstruktiv vorteilhaft.

Eine einfache Handhabbarkeit des Randlagers ergibt sich nach einer weiteren Ausgestaltung der Erfindung, wonach die an der Aufnahme vorgesehenen Rastelemente zwischen einer eingerasteten und einer ausgerasteten Stellung verschwenkbar an der Aufnahme angebracht sind. Das Ein- und Ausrasten kann dadurch durch einfaches Verschwenken der Rastelemente erfolgen.

Eine konstruktiv vorteilhafte Ausgestaltung ist dadurch gegeben, dass die verschwenkbaren Rastelemente an einem insbesondere unterhalb der Aufnahme angeordneten, bevorzugt über ein Filmscharnier mit der Aufnahme verbundenen Bügel angeordnet sind. Das Filmscharnier stellt eine herstellungstechnisch günstige Realisierung der Schwenkverbindung dar, während durch den Bügel zwei Rastelemente beidseits der Aufnahme gemeinsam betätigt werden können. Die Handhabung ist dadurch weiter vereinfacht.

Nach einer anderen Ausgestaltung der Erfindung sind die Rastelemente durch ineinandergreifende, einerseits an der Aufnahme und andererseits am Befestigungsteil vorgesehene Zähne gebildet, und die an einem der beiden Teile vorgesehenen Zähne sind auf oder an einer Schieberplatte vorgesehen, die zwischen einer Einraststellung und einer Ausraststellung verschiebbar ist, insbesondere mittels einer Exzentereinrichtung. Durch Verschieben der Schieberplatte kann ein einfaches Aus- und Einrasten der Zähne bewirkt werden. Eine Exzentereinrichtung stellt hierfür eine besonders geeignete Möglichkeit dar. Die Zähne können auch an einer Zahnstange vorgesehen sein, die zwischen einer Einraststellung und einer Ausraststellung verdrehbar oder verschiebbar ist, beispielsweise mittels eines Drehgriffs bzw. eines Schiebers mit Auflaufschrägen, die mit jeweils zugehörigen Gegenschrägen der Zahnstange in Verriegelungsrichtung sowie in Entriegelungsrichtung zusammenwirken, wobei an die in Verriegelungsrichtung wirkenden Schrägen jeweils Rastflächen zur Erzielung einer Blockierstellung anschließen Auch hierdurch ergibt sich ein einfaches Ein- und Ausrasten.

Die an der Aufnahme vorgesehenen Zähne stellen bevorzugt ein Teilsegment eines Zahnrades dar, dessen Achse mit der Schwenkachse der Aufnahme zusammenfällt. Dadurch ändert sich der Abstand zwischen den Zähnen der Aufnahme und den Zähnen des Befestigungsteils beim Verkippen der Aufnahme nicht.

Nach noch einer anderen Ausgestaltung der Erfindung sind die Rastelemente durch eine Schraubdrehung zwischen ein- und ausgerasteter Stellung verstellbar, oder durch eine reine Translationsbewegung, in einer Richtung, bevorzugt entgegen einer Rückstellfeder. Damit sind konstruktiv einfach zu lösende Verstellmöglichkeiten gegeben.

Bevorzugt ist an dem Aufnahmeteil mindestens ein Zapfen vorgesehen, in welchem ein Rastelement ein- und ausfahrbar gelagert ist. Diese Zapfen können insbesondere jeweils als Hülsen ausgebildet sein, in welche ein korrespondierender Bolzen eingesetzt ist, welcher mit seinem zum Befestigungsteil weisenden Ende das Rastelement bildet oder trägt. Auf diese Weise kann eine Verrastung in vorteilhafter Weise verwirklicht werden.

Das andere Ende des Bolzens ragt nach einer Weiterbildung der Erfindung aus der Hülse heraus und ist mit einer Betätigungseinrichtung versehen, insbesondere einer Griffplatte oder einem Hebel. Dadurch kann der Bolzen manuell betätigt werden, um das Rastelement ein- oder auszurasten.

Nach einer weiteren Ausgestaltung der Erfindung ist die Hülse mit einem Innengewinde versehen, in welches der mit einem korrespondierenden Außengewinde versehene Bolzen ein- und ausdrehbar ist. Auf diese Weise kann eine Verrastung und Entrastung durch Schraubdrehung verwirklicht werden.

Nach noch einer weiteren Ausgestaltung der Erfindung ist der Bolzen in der Hülse translatorisch verschiebbar geführt, insbesondere mittels eines an dem Bolzen angreifenden Schwenkhebels, der sich mit einem Ende an der Hülse abstützt und dessen anderes Ende als Betätigungsgriff ausgebildet ist. Auch hier ist ein einfaches Ein- und Ausrasten gegeben, wobei die Einrastbewegung federunterstützt erfolgen kann und wobei die Ausraststellung selbsthaltend ausgebildet sein kann. Dabei kann auch eine erste Ausraststellung vorgesehen sein, in welcher der Bolzen geringfügig über die Hülse übersteht, so dass die Einrastpositionen der Aufnahme erfühlbar sind, während der Bolzen in einer zweiten Ausrastposition vollständig in die Hülse eingefahren ist. In dieser Position erstreckt sich der Schwenkhebel koaxial mit der Hülse, so dass eine separat ausgebildete Aufnahme mittels zweier weiterer Hülsen auf die beiden Bolzenhülsen aufgeschoben werden kann.

Die Aufnahme des Aufnahmeteils kann auch über einen Federkörper mit dem Befestigungsteil verbunden oder verbindbar sein. Diese Ausgestaltung ist insbesondere bei der Verwendung des Randlagers für herkömmliche Federleisten von Untermatratzen vorteilhaft. Über den Federkörper ist die Federleiste federnd auf dem Längsholm abgestützt.

Aufnahme und Federkörper können zwei separate, insbesondere lösbar miteinander verbindbare Teile sein. Sie können aber auch einstückig ausgebildet sein.

Nach einer weiteren Ausgestaltung der Erfindung ist die Aufnahme oder der Federkörper über ein separates Schiebeteil mit dem Befestigungsteil verbunden oder verbindbar. Dadurch kann die Flexibilität des Randlagers weiter erhöht werden.

Besonders bevorzugt weist das Schiebeteil ein oder mehr, insbesondere zwei Zapfen auf, auf welche eine Aufnahme direkt oder über einen Federkörper aufsetzbar, insbesondere aufclipsbar ist. Das Randlager kann dadurch mit vorhandenen Federkörpern für herkömmliche Federleisten von Untermatratzen kombiniert werden, indem die Federkörper auf die Zapfen des Schiebeteils aufgesetzt werden. Hierfür weisen die Zapfen bevorzugt Standardmaße auf.

Durch Vorsehen einer Vielzahl von Rastelementen mit geringem Abstand übereinander ist eine feine Einstellung der Latte über das Randlager möglich. Auch ist ein geneigtes Verrasten dadurch besonders gut möglich. Weiter erleichtert kann ein geneigtes Verrasten dadurch werden, dass die vordere und hintere Seitenwand der Aufnahme in der Mitte nach außen abgewinkelt ausgebildet sind. Zusammen mit dem Spiel der Führungen ist dadurch eine Neigung leicht möglich.

Das Befestigungsteil weist bevorzugt eine sehr geringe Dicke auf, insbesondere eine Dicke von weniger als 4 mm, bevorzugt ca. 2 mm. Dadurch kann das Randlager mit herkömmlichen Leisten verwendet werden. Zudem schließen die Leisten dann vorteilhaft bündig mit den Längsholmen einer Untermatratze ab.

Ausführungsbeispiele der Erfindung sind in der Zeichnung dargestellt und werden nachfolgend beschrieben. Es zeigen, jeweils in schematischer Darstellung,
- Fig. 1a - d: eine perspektivische Ansicht eines erfindungsgemäßen Randlagers in vier verschiedenen, eingerasteten Stellungen,
- Fig. 2: eine perspektivische Ansicht des erfindungsgemäßen Randlagers von Fig. 1 in ausgerasteter Stellung,
- Fig. 3: eine Vorderansicht des Randlagers von Fig. 2,
- Fig. 4: eine Draufsicht auf das Randlager von Fig. 2,
- Fig. 5: eine Seitenansicht auf eine Seite des Randlagers von Fig. 2,
- Fig. 6: eine perspektivische Ansicht eines zweiten erfindungsgemäßen Randlagers,
- Fig. 7: das Randlager von Fig. 6 mit weggelassenen Teilen in Einraststellung,
- Fig. 8: eine Ansicht entsprechend Fig. 7 des Randlagers von Fig. 6 in Ausraststellung,
- Fig. 9: eine Draufsicht auf das Randlager von Fig. 6 mit weggebrochenen Teilen,
- Fig. 10: eine Ansicht auf die Rückseite von Fig. 7 mit weiter weggelassenen Teilen in Einraststellung,
- Fig. 11: eine Darstellung entsprechend Fig. 10 des Randlagers von Fig. 6 in Ausraststellung,
- Fig. 12: eine perspektivische Ansicht eines dritten erfindungsgemäßen Randlagers,
- Fig. 13: eine Vorderansicht des Randlagers von Fig. 12,
- Fig. 14: eine Draufsicht auf das Randlager von Fig. 12,
- Fig. 15: eine Seitenansicht auf eine Seite des Randlagers von Fig. 12,
- Fig. 16: eine perspektivische Ansicht eines vierten erfindungsgemäßen Randlagers,
- Fig. 17: eine Vorderansicht des Randlagers von Fig. 16,
- Fig. 18: eine Draufsicht auf das Randlager von Fig. 16,
- Fig. 19: eine Seitenansicht des Randlagers von Fig. 16,
- Fig. 20: eine perspektivische Ansicht eines Teils des Randlagers von Fig. 16,
- Fig. 21: eine Draufsicht auf das Teil von Fig. 20,
- Fig. 22: eine Seitenansicht des Teils von Fig. 20,
- Fig. 23: eine perspektivische Ansicht des Randlagers von Fig. 16 in einer davon abweichenden Einraststellung,
- Fig. 24: eine Vorderansicht des Randlagers von Fig. 23,
- Fig. 25: eine perspektivische Ansicht eines fünften erfindungsgemäßen Randlagers,
- Fig. 26: eine teilweise aufgebrochen dargestellte sechste Variante eines erfindungsgemäßen Randlagers,
- Fig. 27: eine Draufsicht auf ein Detail des Randlagers von Fig. 26 in Einraststellung,
- Fig. 28: das Detail von Fig. 27 in Ausraststellung,
- Fig. 29: eine perspektivische Ansicht eines siebten erfindungsgemäßen Randlagers,
- Fig. 30: eine teilweise geschnittene Draufsicht auf die Oberseite des Randlagers von Fig. 29 in einer ersten Ausraststellung, und
- Fig. 31: eine teilweise geschnittene Draufsicht auf die Oberseite des Randlagers von Fig. 29 in einer zweiten Ausraststellung.

Das in den Fig. 1 bis 5 dargestellte Randlager umfasst eine als Tasche ausgebildete Aufnahme 1 für das Ende einer Latte und ein Befestigungsteil 2 zur Befestigung des Randlagers an einem hier nicht dargestellten Längsholm eines Rahmens. Das Befestigungsteil 2 ist an seinem oberen Ende abgewinkelt ausgebildet und weist in diesem abgewinkelten Bereich sowie in seinem unteren Bereich Durchbrüche 3 zur Befestigung an einem Längsholm auf, insbesondere mittels Befestigungsschrauben.

Die Aufnahme 1 ist als separates Teil ausgebildet und in der Höhe verstellbar mit dem Befestigungsteil 2 verbunden. Zur Verbindung weist die Aufnahme 1 an ihrer dem Befestigungsteil 2 zugewandten Seite zwei als Stege und im Querschnitt L-förmig ausgebildete Schienen 4 auf, die mit in entgegengesetzte Richtungen weisenden freien Schenkeln 5 am - in Querrichtung der Latte betrachtet - vorderen Ende 6 und am hinteren Ende 7 an die Aufnahme 1 angeformt sind. Die Schienen 4 greifen mit Spiel in entsprechend geformte Schienenaufnahmen 8 ein, die in der zugewandten Seite des Befestigungsteils 2 vorgesehen sind. Die Schienen 4 bilden zusammen mit den Aufnahmen 8 Führungen, über welche die Aufnahme 1 in der Höhe verschiebbar an dem Befestigungsteil 2 geführt ist. Wie man in den Figuren sieht, weist das Befestigungsteil 2 insgesamt 6 Schienenaufnahmen 8 auf, in welche die Schienen 4 der Aufnahme 1 einsetzbar sind. Auf diese Weise kann die Aufnahme 1 in Querrichtung der Latte betrachtet in drei verschiedenen Positionen mit dem Befestigungsteil 2 verbunden werden. Fig. 1a, c und d zeigen eine mittlere Position der Aufnahme 1, während Fig. 1b eine auf die Sitz- oder Liegefläche bezogen vordere Position zeigt.

Das Befestigungsteil 2 weist des Weiteren sechs Spalten von im Querschnitt elliptischen Rastaufnahmen 9 auf, die jeweils neben einer Schienenaufnahme 8 angeordnet sind. Jede Spalte umfasst dabei sieben Rastaufnahmen 9. Den Rastaufnahmen 9 sind Rastvorsprünge 10 zugeordnet, die ebenfalls im Querschnitt elliptisch und zum Rasteingriff in die Rastaufnahmen 9 ausgebildet sind. Und zwar sind zwei Rastvorsprünge 10 vorgesehen, die jeweils an einem Ende eines Bügels 11 angeordnet sind, welcher über ein Filmscharnier mit der Unterseite der Aufnahme 1 verbunden ist und zwei nach oben weisende Arme 12 umfasst, an denen jeweils ein Griffteil 13 angeformt ist, welches an seiner dem Befestigungsteil 2 zugewandten Seite einen Rastvorsprung 10 trägt. Das Filmscharnier ist dabei so ausgebildet, dass der Bügel 11 durch Drücken auf die beiden Griffteile 13 wie in Fig. 2 bis 5 dargestellt, nach unten weggeschwenkt werden kann. Dadurch treten die Rastvorsprünge 10 außer Eingriff mit den Rastaufnahmen 9. Durch Anheben der Griffteile 13 kann der Bügel 11 zurückgeschwenkt werden, wodurch die Rastvorsprünge 10 in Eingriff mit den Rastaufnahmen 9 gelangen, wie dies in Fig. 1 dargestellt ist. Die nach unten weggeschwenkte Stellung ist besonders in Fig. 5 gut zu erkennen.

Wie man in Fig. 1d erkennt, kann die Aufnahme 1 nicht nur parallel zur Ebene der Sitz- oder Liegefläche der Untermatratze mit dem Befestigungsteil 2 verrastet werden sondern auch gegenüber dieser Ebene geneigt. Hierfür werden die beiden Rastvorsprünge 10 an der Vorderseite 6 der Aufnahme 1 in eine höhere Rastaufnahme 9 eingesteckt als an der hinteren Seite 7. Selbstverständlich kann die Neigung auch umgekehrt vorgesehen sein, indem der Rastvorsprung 10 an der hinteren Seite 7 in eine höhere Rastaufnahme 9 eingesteckt wird als an der vorderen Seite 6. Im übrigen können die Rastvorsprünge 10 selbstverständlich in beliebige Rastaufnahmen 9 gleicher Höhe eingesteckt werden, um eine gewünschte Höhe der Rastaufnahme 1 und damit der von dieser abgestützten Latte zu erreichen. Fig. 1a zeigt die höchste Position, die Fig. 1b und 1c die drittunterste Position.

Das in den Figuren 6 bis 11 dargestellte erfindungsgemäße Randlager weist wie das Randlager der Fig. 1 bis 5 eine als Tasche ausgebildete Aufnahme 1 für das Ende einer Latte und ein Befestigungsteil 2 zur Befestigung des Randlagers an einem hier nicht dargestellten Längsholm eines Rahmens auf. Der Unterschied zwischen diesem Randlager und dem Randlager der Fig. 1 bis 5 besteht hauptsächlich in der Art der Verrastung zwischen der Aufnahme 1 und dem Befestigungsteil 2. Auf diese Unterschiede wird nachfolgend eingegangen.

Auch bei diesem Randlager weist die Aufnahme 1 Stege 4 auf, die in Schienenaufnahmen 8 des Befestigungsteils 2 eingreifen. Die Stege 4 sind im wesentlichen im Querschnitt ebenfalls L-förmig ausgebildet, wobei die nach außen weisenden Schenkel 5 jeweils einen mit Zähnen 14 versehenen Rand aufweisen, wobei die Zähne ein Teilsegment eines Zahnrades darstellen, dessen Achse mit der Schwenkachse der Aufnahme 1 zusammenfällt. Den Zähnen 14 liegen korrespondierende Zähne 15 gegenüber, die jeweils an einer Schieberplatte 16 vorgesehen sind. Die beiden Schieberplatten 16 sind in das Befestigungsteil 2 integriert und daher in Fig. 6 von der zur Aufnahme 1 weisenden Wand des Befestigungsteils 2 verdeckt. Die Schieberplatten 16 sind in Querrichtung der aufzunehmenden Latte zwischen der in Fig. 7 dargestellten Eingriffsstellung und der in Fig. 8 dargestellten Außereingriffsstellung verschiebbar. Wie man erkennt, kann die Aufnahme 1 in der Außereingriffsstellung in der Höhe verschoben sowie gegenüber der Ebene einer Sitz- oder Liegefläche verkippt werden. In dieser gekippten Stellung kann die Aufnahme 1 über die Zähne 14, 15 auch verrastet werden. Selbstverständlich kann die Aufnahme 1 auch in nicht geneigter Stellung in beliebiger Höhenlage verrastet werden. Die unterste Stellung ist beispielhaft in Fig. 7 dargestellt.

Das Verschieben der Schieberplatten 16 zwischen den beiden Stellungen erfolgt über eine Exzentereinrichtung, die im Detail in den Fig. 10 und 11 dargestellt ist. Die Exzentereinrichtung 17 umfasst einen äußeren Ring 18, an dem ein nach oben weisender Betätigungshebel 19 angeordnet ist. Auf der Innenseite ist der Ring 18 mit zwei einander gegenüber liegenden Exzenterflächen 20 versehen. Mit dem äußeren Ring 18 verbunden ist des weiteren eine innere Exzenterscheibe 21, die mit den Exzenterflächen 20 zwei exzentrische Führungsschlitze 22 bildet. In diesen Führungsschlitzen 22 sind zwei halbmondartige Blöcke 23 aufgenommen, die mit je einer Schieberplatte 16 verbunden sind. Während sich also die innere Exzenterscheibe 21 mit dem äußeren Ring 18 um eine zur Vorderseite des Befestigungsteils 2 senkrechte Achse bei Betätigen des Hebels 19 verdreht, bewegen sich die beiden halbmondförmigen Blöcke 23 zusammen mit den Schieberplatten 16.

Wie man durch Vergleich von Fig. 10 mit Fig. 11 erkennt, führt ein Verdrehen des Exzenters 17 über den Hebel 19 von der in Fig. 10 dargestellten Freigabestellung in die in Fig. 11 dargestellte Verriegelungsstellung, indem die beiden halbmondförmigen Blöcke 23 durch die beiden Exzenterflächen 20 aufeinanderzu bewegt werden. Da sich die innere Exzenterscheibe 21 dabei mitdreht, wird der entsprechende Raum zwischen den beiden Blöcken 23 ausreichend freigegeben. Durch Verschwenken des Hebels 19 in umgekehrter Richtung, also von der in Fig. 11 dargestellten Stellung in die in Fig. 10 dargestellte Stellung verdreht sich die innere Exzenterscheibe 21 in umgekehrte Richtung und drückt dadurch die beiden halbmondförmigen Blöcke 23 auseinander. Da sich der äußere Ring 18 mit zurückdreht, wird hier der entsprechende Raum außerhalb der beiden Blöcke 23 freigegeben. Auf diese Weise kann durch einfaches Hin- und Herbewegen des Hebels 19 zwischen Freigabe- und Verriegelungsstellung der Zähne 14, 15 gewählt werden, um eine Höheneinstellung und gegebenenfalls Neigung der Aufnahme 1 und ihre Verrastung in der gewünschten Stellung zu erzielen.

Bei dem in den Fig. 12 bis 15 dargestellten Randlager ist an die Vorderseite 6 und an die Rückseite 7 der Aufnahme 1 jeweils eine Platte 24 angeformt, die mit der zum Befestigungsteil 2 weisenden Seite der Aufnahme 1 bündig abschließt. Die beiden Platten 24 tragen jeweils eine zapfenartige Hülse 25, die mit einem Innengewinde versehen ist. Die Schraubachse des Innengewindes erstreckt sich dabei senkrecht zur Flachseite des Befestigungsteils 2. In das Innengewinde der beiden Hülsen 25 ist jeweils ein Gewindebolzen 26 eingedreht, der mit seinem einen Ende über das dem Befestigungsteil abgewandte Ende der Hülse 25 übersteht. An diesem überstehenden Ende sind die Gewindebolzen 26 jeweils mit einer Griffplatte 27 versehen, über welche die Gewindebolzen 26 in den Innengewinden der Hülsen 25 verdrehbar sind.

Das andere Ende des Gewindebolzens 26 schließt in einer ersten Verdrehstellung bündig mit der zum Befestigungsteil 2 weisenden Seite der Aufnahme 1 ab, während es in einer zweiten Verdrehstellung über diese Seite übersteht und in eine der Rastaufnahmen 9 eingreift. Einzelheiten hierzu entsprechen denen der nachfolgend beschriebenen weiteren Ausführungsbeispiele der Erfindung.

Bei dem in den Fig. 16 bis 24 dargestellten Ausführungsbeispiel der Erfindung ist eine separate Schiebeplatte 28 vorgesehen, mit welchem eine hier nicht dargestellte Aufnahme für eine Latte verbindbar ist. Bei der Aufnahme kann es sich um eine Aufnahme entsprechend den Fig. 1 bis 15 handeln, die zur Aufnahme einer Traglatte für Einzelstützelemente dient. Es kann sich aber auch um eine Aufnahme für eine herkömmliche Federleiste einer Untermatratze handeln. Eine solche Aufnahme ist dann insbesondere über einen Federkörper mit der separaten Schiebeplatte 28 verbunden. Aufnahme und gegebenenfalls Federkörper bilden dann zusammen mit der Schiebeplatte 28 und dem Befestigungsteil 2 das Randlager für die Federleiste.

Die separate Schiebeplatte 28 ist wie die Aufnahme der Fig. 12 bis 15 mit zweich zapfenartigen Hülsen 25 versehen. Wie dort, weisen die Hülsen 25 Innengewinde auf, in welche Gewindebolzen 26 mit Griffplatten 27 eingedreht sind. Durch Verdrehen zwischen einer ersten Stellung und einer zweiten Stellung können die Gewindebolzen 26 mit ihrem von den Griffplatten 27 abgewandten Enden in die Rastaufnahmen 9 des Befestigungsteils 2 eingeschoben werden. Durch umgekehrtes Verdrehen der Gewindebolzen 26 können diese aus den Rastaufnahmen 9 herausgedreht werden, so dass die Schiebeplatte 28 in der Höhe verschoben werden kann.

Die Fig. 20 bis 22 zeigen die Schiebeplatte 28 mit zwei unterschiedlichen Drehstellungen der Gewindebolzen 26. So befindet sich in Fig. 21 der rechte Gewindebolzen 26 in der eingedrehten Stellung, in welcher er über die dem Befestigungsteil 2 zugewandte Seite der Schiebeplatte 28 übersteht und in eine Rastaufnahme 9 eingreift, während sich der linke Gewindebolzen 26 in einer herausgedrehten Stellung befindet, in welcher er nicht über die genannte Seite der Schiebeplatte 28 übersteht, insbesondere mit dieser Seite bündig abschließt. Dies ist insbesondere in Fig. 20 gut zu sehen. In den Fig. 18, 20 und 21 ist auch gut zu sehen, dass die Schiebeplatte 28 entsprechend den in den Fig. 1 bis 11 beschriebenen Ausführungsbeispielen mit Schienen 4 versehen ist, die in Schienenaufnahmen 8 des Befestigungsteils 2 in der Höhe verschiebbar geführt sind. Dasselbe gilt für das Ausführungsbeispiel der Fig. 12 bis 15, wie man insbesondere in Fig. 14 erkennt. Die Höhenverstellung ist also im wesentlichen in allen Ausführungsbeispielen gleich, lediglich die Verrastung ist unterschiedlich. In allen Ausführungsbeispielen kann demnach auch, wie in den Fig. 23 und 24 für das vierte Ausführungsbeispiel dargestellt, eine geneigte Einstellung der Aufnahme 1 bzw. der Schiebeplatte 28 vorgenommen werden.

Bei dem in Fig. 25 dargestellten fünften erfindungsgemäßen Randlager sind zur Festlegung der Aufnahme 1 gegenüber dem Befestigungsteil 2 zwei Zahnstangen 29 vorgesehen, die zwischen einer in Fig. 5 links dargestellten Einraststellung, in welcher die Zähne 30 der Zahnstange 29 mit den Zähnen 14 der Aufnahme 1 in Eingriff stehen, und einer rechts in Fig. 25 dargestellten Ausraststellung, in welcher die Zähne 30 der Zahnstange 29 aus der Ebene der Zähne 14 der Aufnahme 1 um eine Achse I herausgedreht sind, verdrehbar sind. Die Verdrehung der Zahnstangen 29 erfolgt über je einen an diesen befestigten Drehgriff 31. Bei herausgedrehten Zähnen 30 kann die Aufnahme 1 in der Höhe verstellt und gewünschtenfalls verkippt sowie anschließend durch Zurückdrehen der Zahnstangen 29 in der gewünschten Stellung arretiert werden.

Bei dem in Fig. 26 dargestellten sechsten erfindungsgemäßen Randlager weist das Befestigungsteil 2 zwei Zahnstangen 32 auf, die in der Ebene des Befestigungsteils 2 zwischen einer ersten Stellung, in welcher die Zähne 33 der Zahnstangen 32 mit den Zähnen 14 der Aufnahme 1 in Eingriff stehen und einer zweiten Stellung, in welche die Zähne 14, 33 außer Eingriff sind, verschiebbar sind. Die Verschiebung der Zahnstangen 32 erfolgt über je einen Schieber 34, der senkrecht zur Bewegungsrichtung der Zahnstangen 32 in der Ebene des Befestigungsteils verschiebbar ist. Die Schieber 34 weisen zwei Arten von Auflaufschrägen 36 und 37 auf, die mit entsprechenden Gegenschrägen 38, 39 an den Zahnstangen 32 zusammenwirken, wie dies in den Figuren 27 und 28 im Detail dargestellt ist. Fig. 27 zeigt die eingerastete Stellung, in welcher der Schieber 34 nach unten gedrückt ist. In dieser Stellung stehen sich Rastflächen 40 und 41 gegenüber, die einerseits an den Zahnstangen 32 und andererseits an dem Schieber 34 vorgesehen sind. Dadurch wird die Einraststellung der Zähne 33 der Zahnstangen 32 mit den Zähnen 14 der Aufnahme 1 blockiert.

Beim Herausziehen der Schieber 34 nach oben laufen die Auflaufschrägen 37 des jeweiligen Schiebers 34 auf die Gegenschrägen 39 der zugehörigen Zahnstange 32 auf. Dadurch wird die jeweilige Zahnstange 32 seitlich nach außen in Entriegelungsstellung bewegt. Nun kann die Aufnahme 1 in der Höhe verstellt und gewünschtenfalls geneigt werden. Durch anschließendes nach unten Drücken des Schiebers 34 werden die Zahnstangen 32 wieder zurück in die Einraststellung ihrer Zähne 33 mit den Zähnen 14 der Aufnahme 1 bewegt, indem die Auflaufschrägen 36 des Schiebers 34 auf die Gegenschrägen 38 der zugehörigen Zahnstange 32 auflaufen, bis schließlich die Rastflächen 40, 41 des Schiebers 34 und der Zahnstange 32 wieder einander gegenüber liegen.

Bei dem in den Fig. 29 bis 31 dargestellten siebten Ausführungsbeispiel des erfindungsgemäßen Randlagers ist, wie beim vierten Ausführungsbeispiel, eine Schiebeplatte 28 vorgesehen, auf die die Aufnahme 1 als separates Bauteil aufbringbar ist. Die Schiebeplatte 28 ist, wie beim vierten Ausführungsbeispiel, mit zwei Hülsen 25 versehen, die allerdings kein Innengewinde aufweisen. Stattdessen bilden die Hülsen 25 eine Axialführung für je einen Bolzen 42, der mittels eines drehbar daran angelenkten, sich an der Hülse 25 abstützenden Schwenkhebels 43 zwischen einer in den Fig. 30 und 31 rechts dargestellten ausgefahrenen Stellung und einer in Fig. 30 dargestellten ersten bzw. einer in Fig. 31 dargestellten zweiten eingefahrenen Stellung axial verschiebbar ist. In der in Fig. 30 dargestellten ersten eingefahrenen Stellung ragt der Bolzen 42 ein geringes Stück über die Hülse 25 über, so dass die Rastaufnahmen 9 im Befestigungsteil 2 erfühlbar sind. In der zweiten eingefahrenen Stellung von Fig. 31 befinden sich die Schwenkhebel 43 in einer zur Hülse 25 vollständig koaxialen Stellung, in welcher eine Aufnahme mit entsprechenden weiteren Hülsen auf die Hülsen 25 der Schieberplatte 28 aufgeschoben werden kann. Alternativ könnte eine Aufnahme, wie beim vierten Ausführungsbeispiel ausgeführt, auch von oben auf die Hülsen 25 aufgeclipst oder in sonstiger Weise mit diesen verbunden werden. Die Verstellung der Bolzen 42 in die eingefahrene Stellung erfolgt im übrigen entgegen einer Rückstellfeder 44. Die erste und die zweite Einfahrstellung der Bolzen 42 sind als selbsthaltende Stellungen ausgeführt, so dass die Schwenkhebel 43 beim Verstellen der Schiebeplatte 28 und beim Aufbringen der Aufnahme 1 nicht festgehalten werden müssen.

Wie man aus den vorstehenden Ausführungen erkennt, ist das erfindungsgemäße Randlager besonders flexibel und ermöglicht eine hohe Verstellbarkeit einer Latte, insbesondere einer als Abstützung von Einzelstützelementen einer Untermatratze dienenden Latte. Das Randlager kann aber auch für herkömmliche Lattenroste eingesetzt werden. Besonders günstig ist die Herstellung des Randlagers aus Kunststoff. Die Aufnahme 1 und das Befestigungsteil 2 können dabei jeweils einstückig ausgebildet werden.

### Bezugszeichenliste

- 1: Aufnahme
- 2: Befestigungsteil
- 3: Durchbruch
- 4: Schiene
- 5: Schenkel
- 6: vordere Seite von 1
- 7: hintere Seite von 1
- 8: Schienenaufnahme
- 9: Rastaufnahme
- 10: Rastvorsprung
- 11: Bügel
- 12: Arm von 11
- 13: Griffteil
- 14: Zahn
- 15: Zahn
- 16: Schieberplatte
- 17: Exzenter
- 18: äußerer Ring
- 19: Hebel
- 20: Exzenterfläche
- 21: innere Exzenterscheibe
- 22: Führungsschlitz
- 23: Block
- 24: Platte
- 25: Hülse
- 26: Gewindebolzen
- 27: Griffplatte
- 28: Schiebeplatte
- 29: Zahnstange
- 30: Zahn von 29
- 31: Drehgriff
- 32: Zahnstange
- 33: Zahn von 32
- 34: Schieber
- 35: Schiebergriff
- 36: erste Auflaufschräge
- 37: zweite Auflaufschräge
- 38: erste Gegenschräge
- 39: zweite Gegenschräge
- 40: Rastfläche von 34
- 41: Rastfläche von 32
- 42: Bolzen
- 43: Schwenkhebel
- 44: Rückstellfeder

- I: Drehachse

## Patentansprüche

1. Randlager für Latten einer Untermatratze, insbesondere für Traglatten für Einzelstützelemente zur Abstützung einer Sitz- oder Liegefläche, mit einer Aufnahme (1), insbesondere Tasche, für das Ende mindestens einer Latte und einem Befestigungsteil (2) zur Befestigung des Randlagers an einem Rahmen, insbesondere einem Rahmenlängsholm,
wobei die Aufnahme (1) als separates, in der Höhe verstellbar mit dem Befestigungsteil (2) verbundenes Teil ausgebildet ist, welches über mindestens eine zwischen Aufnahme (1) und Befestigungsteil (2) vorgesehene Führung (4, 8) in der Höhe verschiebbar geführt und über einerseits am Befestigungsteil (2) und andererseits an der Aufnahme (1) vorgesehene Rastelemente (9, 10) in mindestens zwei übereinander angeordneten Positionen gegenüber dem Befestigungsteil (2) verrastbar ist,
**dadurch gekennzeichnet, dass**
die an der Aufnahme (1) vorgesehenen Rastelemente (10) zwischen einer eingerasteten und einer ausgerasteten Stellung verstellbar oder verschwenkbar an der Aufnahme (1) angebracht sind.

2. Randlager nach Anspruch 1,
**dadurch gekennzeichnet, dass**
die Führung (4, 8) zugleich zur Verbindung der Aufnahme (1) mit dem Befestigungsteil (2) dient, wobei, bevorzugt, mindestens zwei Führungen (4, 8) in Querrichtung der Latte betrachtet nebeneinander angeordnet sind, über welche die Aufnahme (1) wahlweise mit dem Befestigungsteil (2) verbindbar ist.

3. Randlager nach einem der vorhergehenden Ansprüche,
**dadurch gekennzeichnet, dass**
die Führungen (4, 8) derart mit Spiel ausgebildet sind, dass die Aufnahme (1) wahlweise parallel oder geneigt zur Ebene der Sitz- oder Liegefläche der Untermatratze mit dem Befestigungsteil (2) verrastbar ist.

4. Randlager nach einem der vorhergehenden Ansprüche,
**dadurch gekennzeichnet, dass**
die Aufnahme (1) an zwei Seiten (6, 7) geführt ist, insbesondere quer zur Latte betrachtet an ihrer Vorderseite (6) und an ihrer hinteren Seite (7), und/oder dass
jeder Führung (4, 8) entsprechende Rastelemente (9, 10) zugeordnet sind, und/oder dass
die Führungen (4, 8) durch Schienen (4) und korrespondierende Schienenaufnahmen (8) gebildet sind, die zum einen an der Aufnahme (1) und zum anderen am Befestigungsteil (2) vorgesehen sind.

5. Randlager nach einem der vorhergehenden Ansprüche,
**dadurch gekennzeichnet, dass**
die Rastelemente (9, 10) durch im Querschnitt insbesondere elliptische Rastvorsprünge (10) und korrespondierende Rastaufnahmen (9) gebildet sind, die zum einen an der Aufnahme (1) und zum anderen am Befestigungsteil (2) vorgesehen sind.

6. Randlager nach einem der vorhergehenden Ansprüche,
**dadurch gekennzeichnet, dass**
die an der Aufnahme (1) vorgesehenen Rastelemente (10) an einem unterhalb der Aufnahme (1) angeordneten, bevorzugt über ein Filmscharnier mit der Aufnahme (1) verbundenen Bügel (11) zwischen der eingerasteten und der ausgerasteten Stellung verschwenkbar an der Aufnahme (1) angebracht sind.

7. Randlager nach einem der Ansprüche 1 bis 4, dadurch **geken nzeichnet,** dass
die Rastelemente durch ineinandergreifende, einerseits an der Aufnahme (1) und andererseits am Befestigungsteil (2) vorgesehene Zähne (14, 15) gebildet sind, und
die an einem der beiden Teile (1, 2) vorgesehenen Zähne (15) auf oder an einer Schieberplatte (16) vorgesehen sind, die zwischen einer Einraststellung und einer Ausraststellung verschiebbar ist, insbesondere mittels einer Exzentereinrichtung (17), oder an einer Zahnstange (29, 32), die zwischen einer Einraststellung und einer Ausraststellung verdrehbar oder verschiebbar ist.

8. Randlager nach Anspruch 7,
**dadurch gekennzeichnet, dass**
die Zahnstange (29, 32) zwischen der Einraststellung und der Ausraststellung mittels eines Drehgriffs (31) bzw. eines Schiebers (34) mit Auflaufschrägen (36, 37), die mit jeweils zugeordneten Gegenschrägen (38, 39) an der Zahnstange (32) in Verriegelungsrichtung sowie in Entriegelungsrichtung zusammenwirken, verdrehbar oder verschiebbar ist, wobei bevorzugt an die in Verriegelungsrichtung wirkenden Schrägen (36, 38) jeweils Rastflächen (40, 41) zur Erzielung einer Blockierstellung anschließen.

9. Randlager nach Anspruch 7 oder 8,
**dadurch gekennzeichnet, dass**
die an der Aufnahme (1) vorgesehenen Zähne (14) ein Teilsegment eines Zahnrades darstellen, dessen Achse mit der Schwenkachse der Aufnahme (1) zusammenfällt und/oder dass in der Einraststellung die Zähne (15) auf oder an der Schieberplatte (16) oder an der Zahnstange (29, 32) in Querrichtung zu der aufzunehmenden Latte gesehen von außen in die am anderen der beiden Teile vorgesehenen Zähne (15) eingreifen.

10. Randlager nach einem der Ansprüche 1 bis 5,
**dadurch gekennzeichnet, dass**
die Rastelemente (26) durch eine Schraubdrehung zwischen eingerasteter und ausgerasteter Stellung verstellbar sind, oder durch eine reine Translationsbewegung, in einer Richtung bevorzugt entgegen einer Rückstellfeder (44).

11. Randlager nach einem der vorhergehenden Ansprüche,
**dadurch gekennzeichnet, dass**
an dem die Aufnahme (1) aufweisenden Teil mindestens ein Zapfen (25) vorgesehen ist, in welchem ein Rastelement (26) ein- und ausfahrbar gelagert ist.

12. Randlager nach Anspruch 11,
**dadurch gekennzeichnet, dass**
die Zapfen jeweils als Hülse (25) ausgebildet sind, in welche ein korrespondierender Bolzen (26, 42) eingesetzt ist, welcher mit seinem zum Befestigungsteil (2) weisenden Ende das Rastelement bildet oder trägt, wobei das andere Ende des Bolzens (26, 42) bevorzugt aus der Hülse (25) herausragt und mit einer Betätigungseinrichtung versehen ist, insbesondere einer Griffplatte (27, 35) oder einem Hebel (43), wobei, bevorzugt, die Hülse (25) mit einem Innengewinde versehen ist, in welches der mit einem korrespondierenden Außengewinde versehene Bolzen (26) ein- und ausdrehbar ist, oder wobei, bevorzugt, der Bolzen (42) in der Hülse (25) axial verschiebbar geführt ist, insbesondere mittels eines an dem Bolzen (42) angreifenden Schwenkhebels (43), der sich mit einem Ende an der Hülse (25) abstützt und dessen anderes Ende als Betätigungsgriff ausgebildet ist.

13. Randlager nach einem der vorhergehenden Ansprüche,
**dadurch gekennzeichnet, dass**
die Aufnahme (1) über einen Federkörper mit dem Befestigungsteil (2) verbunden oder verbindbar ist, wobei, bevorzugt, Aufnahme (1) und Federkörper zwei separate, insbesondere lösbar miteinander verbindbare Teile sind.

14. Randlager nach einem der vorhergehenden Ansprüche,
**dadurch gekennzeichnet, dass**
Aufnahme oder Federkörper über ein separates Schiebeteil (28) mit dem Befestigungsteil (2) verbunden oder verbindbar ist, wobei, bevorzugt, das Schiebeteil (28) einen oder mehr, insbesondere zwei Zapfen aufweist, auf welche eine Aufnahme direkt oder über einen Federkörper aufsetzbar, insbesondere aufclipsbar ist.

15. Randlager nach einem der vorhergehenden Ansprüche,
**dadurch gekennzeichnet, dass**
eine Vielzahl von Rastelementen (9) mit geringem Abstand am Befestigungsteil (2) und/oder am Aufnahmeteil (1) übereinander angeordnet ist, und/oder dass
das Befestigungsteil (2) eine sehr geringe Dicke aufweist, insbesondere weniger als 4 mm, bevorzugt ca. 2 mm.

## Claims

1. An edge bearing for slats of a base mattress, in particular for support slats for individual support elements for supporting a seating surface or reclining surface, having a receptacle (1), in particular a bag, for the end of at least one slat and having a fastening part (2) for fastening the edge bearing to a frame, in particular to a longitudinal frame bar,
wherein the receptacle (1) is configured as a separate part which is vertically adjustably connected to the fastening part (2), which is vertically displaceably guided via at least one guide (4, 8) provided between the receptacle (1) and the fastening part (2) and which can be latched via latch elements (9, 10) provided at the fastening part (2), on the one hand, and at the receptacle (1), on the other hand, in at least two positions arranged above one another with respect to the fastening part (2),
**characterized in that**
the latch elements (10) provided at the receptacle (1) are attached to the receptacle (1) adjustably or pivotably between a latched position and an unlatched position.

2. An edge bearing in accordance with claim 1,
**characterized in that**
the guide (4, 8) simultaneously serves for connecting the receptacle (1) to the fastening part (2), with, preferably, at least two guides (4, 8) being arranged next to one another, viewed in the transverse direction of the slat, via which guides the receptacle (1) can selectively be connected to the fastening part (2).

3. An edge bearing in accordance with one of the preceding claims, **characterized in that**
the guides (4, 8) are configured with clearance such that the receptacle (1) is latchable to the fastening part (2) selectively in parallel with or inclined with respect to the plane of the seating surface or reclining surface of the base mattress.

4. An edge bearing in accordance with any one of the preceding claims, **characterized in that**
the receptacle (1) is guided at two sides (6, 7), in particular viewed transversely to the slat, at its front side (6) and at its rear side (7); and/or **in that**
latch elements (9, 10) are associated with each guide (4, 8); and/or in that
the guides (4, 8) are formed by rails (4) and corresponding rail receivers (8) which are provided at the receptacle (1), on the one hand, and at the fastening part (2), on the other hand.

5. An edge bearing in accordance with any one of the preceding claims, **characterized in that**
the latch elements (9, 10) are formed by latch projections (10) which are in particular elliptical in cross-section and by corresponding latch mounts (9) which are provided at the receptacle (1), on the one hand, and at the fastening part (2), on the other hand.

6. An edge bearing in accordance with any one of the preceding claims, **characterized in that**
the latch elements (10) provided at the receptacle (1) are attached to a hoop (11) arranged beneath the receptacle (1) and preferably connected via a film hinge to the receptacle (1), pivotably between the latched position and the unlatched position.

7. An edge bearing in accordance with any one of the claims 1 to 4, **characterized in that**
the latch elements are formed by mutually engaging teeth (14, 15) provided at the receptacle, on the one hand, and at the fastening part (2), on the other hand; and
the teeth (15) provided at one of the two parts (1, 2) are provided on or at a slider plate (16) which is displaceable between a latched position and an unlatched position, in particular by means of an eccentric device (17), or at a gear rack (29, 32) rotatable or displaceable between a latched position and an unlatched position.

8. An edge bearing in accordance with claim 7,
**characterized in that**
the gear rack (29, 32) is rotatable or displaceable between the latched position and the unlatched position by means of a rotatable handle (31) or by means of a slider (34) having run-on chamfers (36, 37) which cooperate in the latching direction as well as in the unlatching direction with respectively associated counter-chamfers (38, 39) at the gear rack (36), with respective latching surfaces (40, 41) preferably adjoining the chamfers (36, 38) acting in the latching direction to achieve a blocking position.

9. An edge bearing in accordance with claim 7 or claim 8,
**characterized in that**
the teeth (14) provided at the receptacle (1) represent a part segment of a gear whose axis coincides with the pivot axis of the receptacle (1); and/or
**in that** the teeth (15) in the latched position on or at the slider plate (16) or at the gear rack (29, 32) engage from the outside, viewed in the transverse direction to the slat to be taken up, into the teeth (15) provided at the other one of the two parts.

10. An edge bearing in accordance with any one of the claims 1 to 5, **characterized in that**
the latch elements (26) are adjustable by a screw rotation between a latched position and an unlatched position or are adjustable by a purely translational movement, in one direction preferably against a return spring (44).

11. An edge bearing in accordance with any one of the preceding claims, **characterized in that**
at least one spigot (25) in which a latch element (26) is supported in a retractable and extensible manner is provided at the part having the receptacle (1).

12. An edge bearing in accordance with claim 11,
**characterized in that**
the spigots are each formed as sleeves (25) into which a corresponding bolt (26, 42) is inserted whose end facing the fastening part (2) forms or supports the latch element, with the other end of the bolt (26, 42) preferably projecting out of the sleeve (25) and being provided with an actuation device, in particular with a gripping plate (27, 35) or a lever (43), with, preferably, the sleeve (25) being provided with an internal thread into which the bolt (26) provided with a corresponding external thread can be screwed and unscrewed, or with, preferably, the bolt (42) being guided axially displaceably in the sleeve (25), in particular by means of a pivot lever (43) which engages at the bolt (42), whose one end is supported at the sleeve (25) and whose other end is configured as an actuation handle.

13. An edge bearing in accordance with any one of the preceding claims, **characterized in that**
the receptacle (1) is connected or connectable to the fastening part (2) via a spring body, with, preferably, the receptacle (1) and the spring body being two separate parts which are in particular releasable connectable to one another.

14. An edge bearing in accordance with any one of the preceding claims, **characterized in that**
the receptacle or the spring body is connected or connectable to the fastening part (2) via a separate sliding part (28), with, preferably, the sliding part (28) having one or more spigots, in particular two spigots, onto which a receptacle can be placed, in particular clipped, directly or via a spring body.

15. An edge bearing in accordance with any one of the preceding claims, **characterized in that**
a plurality of latch elements (9) are arranged above one another with a small spacing at the fastening part (2) and/or at the receptacle part (1); and/or **in that**
the fastening part (2) has a very small thickness, in particular less than 4 mm, preferably approximately 2 mm.

## Revendications

1. Support de bordure pour des lattes d'un sommier, en particulier pour des lattes portantes pour des éléments de soutien individuels destinés à soutenir une surface d'assise ou de couchage, avec un logement (1), en particulier une poche, pour l'extrémité d'au moins une latte et avec une partie de fixation (2) pour la fixation du support de bordure sur un cadre, en particulier sur un montant longitudinal d'un cadre,
dans lequel le logement (1) est réalisé sous la forme d'une pièce séparée reliée à la partie de fixation (2) avec possibilité de réglage en hauteur, qui est guidée en déplacement en hauteur via au moins un guidage (4, 8) prévu entre le logement (2) et la partie de fixation (2), et qui peut être enclenchée, au moyen d'éléments d'enclenchement (9, 10) prévus d'une part sur la partie de fixation (2) et d'autre part sur le logement (1), dans au moins deux positions agencées l'une au-dessus de l'autre, par rapport à la partie de fixation (2),
**caractérisé en ce que** les éléments d'enclenchement (10) prévus sur le logement (1) sont montés sur le logement (1) avec possibilité de translation ou de pivotement entre une position enclenchée et une position désenclenchée.

2. Support de bordure selon la revendication 1,
**caractérisé en ce que** le guidage (4, 8) sert simultanément à la liaison du logement (1) avec la partie de fixation (2), dans lequel de préférence au moins deux guidages (4, 8) sont agencés l'un à côté de l'autre, considérés en direction transversale des lattes, via lesquels le logement (1) est susceptible d'être relié sélectivement avec la partie de fixation (2).

3. Support de bordure selon l'une des revendications précédentes, **caractérisé en ce que** les guidages (4, 8) sont réalisés avec un jeu de telle façon que le logement (1) est susceptible d'être enclenché avec la partie de fixation (2) au choix parallèlement ou de manière inclinée par rapport au plan de la surface d'assise ou de couchage du sommier.

4. Support de bordure selon l'une des revendications précédentes, **caractérisé en ce que**
le logement (1) est guidé sur deux côtés (6, 7), en particulier au niveau de son côté avant (6) et de son côté arrière (7), considéré transversalement à la latte, et/ou **en ce que**
des éléments d'enclenchement correspondants (9, 10) sont associés à chaque guidage (4, 8), et/ou **en ce que**
les guidages (4, 8) sont formés par des rails (4) et par des logements de rails correspondants (8), qui sont prévus d'une part au niveau du logement (1) et d'autre part au niveau de la partie de fixation (2).

5. Support de bordure selon l'une des revendications précédentes, **caractérisé en ce que** les éléments d'enclenchement (9, 10) sont formés par des saillies d'enclenchement (10) à section en particulier elliptique, et par des logements d'enclenchement correspondants (9), qui sont prévu(e)s d'une part au niveau du logement (1) et d'autre part au niveau de la partie de fixation (2).

6. Support de bordure selon l'une des revendications précédentes, **caractérisé en ce que** les éléments d'enclenchement (10) prévus au niveau du logement (1) sont montés sur un arceau (11), agencé au-dessous du logement (1) et relié au logement (1) de préférence au moyen d'une charnière à film, avec possibilité de pivotement sur le logement (1) entre la position enclenchée et la position désenclenchée.

7. Support de bordure selon l'une des revendications 1 à 4, **caractérisé en ce que**
les éléments d'enclenchement sont formés par des dents (14, 15) en interengagement, prévues d'une part au niveau du logement (1) et d'autre part au niveau de la partie de fixation (2), et
les dents (15) prévues sur l'une des deux parties (1, 2) sont prévues sur ou dans une plaque-coulisse (16), laquelle est déplaçable entre une position d'enclenchement et une position de désenclenchement, en particulier au moyen d'un système à excentrique (17), ou bien sur une crémaillère (29, 32) qui est capable de rotation de translation entre une position d'enclenchement une position de désenclenchement.

8. Support de bordure selon la revendication 7,
**caractérisé en ce que** la crémaillère (29, 32) est capable de rotation ou de translation entre la position d'enclenchement et la position de désenclenchement au moyen d'une manette tournante (31) ou d'une coulisse (34) avec des pentes d'approche (36, 37) qui coopèrent avec des pentes antagonistes respectivement associées (38, 39) au niveau de la crémaillère (32), dans la direction de verrouillage ainsi que dans la position de déverrouillage, et des surfaces d'enclenchement respectives (40, 41) font de préférence suite aux pentes (36, 38) agissant en direction de verrouillage, pour atteindre une position de blocage.

9. Support de bordure selon la revendication 7 ou 8,
**caractérisé en ce que**
les dents (14) prévues sur le logement (1) représentent un segment partiel d'une roue dentée, dont l'axe coïncide avec l'axe de pivotement du logement (1), et/ou **en ce que**
dans la position d'enclenchement, les dents (15) sur ou dans la plaque-coulisse (16) ou sur la crémaillère (29, 32) s'engagent, vues en direction transversale de la latte à recevoir, depuis l'extérieur dans les dents (15) prévues sur l'autre des deux parties.

10. Support de bordure selon l'une des revendications 1 à 5,
**caractérisé en ce que** les éléments d'enclenchement (26) sont déplaçables, par une rotation à la manière d'une vis, entre une position enclenchée et une position désenclenchée, ou par un mouvement de pure translation dans une direction et de préférence à l'encontre d'un ressort de rappel (44).

11. Support de bordure selon l'une des revendications précédentes, **caractérisé en ce qu'**au moins un tenon (25) est prévu sur la partie comportant le logement (1), tenon dans lequel un élément d'enclenchement (26) est monté de manière à pouvoir être rétracté et déployé.

12. Support de bordure selon la revendication 11,
**caractérisé en ce que** les tenons sont réalisés respectivement sous forme de douille (25), dans laquelle est mis en place un goujon correspondant (26, 42), qui forme ou qui porte l'élément d'enclenchement avec son extrémité tournée vers la partie de fixation (2), dans lequel l'autre extrémité du goujon (26, 42) dépasse de préférence hors de la douille (25) et est pourvue d'un moyen d'actionnement, en particulier d'une plaque de préhension (27, 35) ou d'un levier (43) et, de préférence, la douille (25) est dotée d'un taraudage dans lequel le goujon (26) doté d'un filetage correspondant peut être vissé et dévissé, ou dans lequel, de préférence, le goujon (42) est guidé en translation axiale dans la douille (25), en particulier au moyen d'un levier pivotant (43) qui attaque le goujon (42), qui s'appuie avec une extrémité sur la douille (25), et dont l'autre extrémité est réalisée sous forme de manette d'actionnement.

13. Support de bordure selon l'une des revendications précédentes, **caractérisé en ce que** le logement (1) est relié ou susceptible d'être relié à la partie de fixation (2) via un corps à ressort et, de préférence, le logement (1) et le corps à ressort sont deux pièces séparées, en particulier susceptibles d'être reliées l'une à l'autre de façon détachable.

14. Support de bordure selon l'une des revendications précédentes, **caractérisé en ce que** le logement ou le corps à ressort est relié ou susceptible d'être relié à la partie de fixation (2) via une pièce à coulisse séparée (28) et, de préférence, la pièce à coulisse (28) comporte un ou plusieurs tenons, en particulier deux tenons sur lesquels un logement est susceptible d'être posé directement ou via un corps à ressort, en particulier d'être clipsé.

15. Support de bordure selon l'une des revendications précédentes, **caractérisé en ce qu'**une pluralité d'éléments d'enclenchement (9) sont agencés les uns au-dessus des autres à faible distance sur la partie de fixation (2) et/ou sur la partie de logement (1), et/ou **en ce que** la partie de fixation (2) présente une très faible épaisseur, en particulier plus petite que 4 mm, de préférence d'environ 2 mm.
